# EUROPÄISCHE PATENTSCHRIFT

(11) **EP 0 392 070 B1**
(45) Veröffentlichungstag und Bekanntmachung des Hinweises auf die Patenterteilung: **22.09.1993**
(21) Anmeldenummer: 89109319.7
(22) Anmeldetag: 24.05.1989
(51) Int. Cl.: E05B 65/36, B60R 25/00

(54) **Zentralverriegelungsanlage**
Central locking system
Système de verrouillage central

(30) Priorität: 16.03.1989 DE 3908594
(43) Veröffentlichungstag der Anmeldung: 17.10.1990
(73) Patentinhaber: VDO Adolf Schindling AG, D-60487 Frankfurt (DE)
(72) Erfinder: Stier, Bernhard, D-6233 Kelkheim-Fischbach (DE); Seitz, Rainer, D-6000 Frankfurt/Main 1 (DE)
(74) Vertreter: Klein, Thomas, Dipl.-Ing. (FH)

(56) Entgegenhaltungen:
- DE-A- 2 911 680
- DE-A- 3 031 066

## Beschreibung

Die Erfindung bezieht sich auf eine Einrichtung zur Verstellung des Verriegelungshebels eines Türschlosses aus einer öffnungs- in eine Verriegelungsstellung und umgekehrt, wobei das Türschloß in der Verriegelungsstellung mit dem Außentürgriff nicht, mit dem Innentürgriff jedoch zu öffnen ist, enthaltend ein fernbedienbares Stellelement und einen von Hand zu betätigenden Türknopf, wobei das Stellelement über eine erste Betätigungsstange und der Türknopf über eine zweite Betätigungsstange mit dem Verriegelungshebel gekoppelt sind.

In heutigen Kraftfahrzeugen eingebaute Zentralverriegelungsanlagen haben pro Schloß zwei an verschiedenen Stellen eingebaute, meist pneumatisch arbeitende Stellelemente, von denen eines zur Betätigung der Türverriegelung und das andere zur zusätzlichen Diebstahlsicherung dient. Diese Anordnung erfordert für jedes Stellelement eine eigene Druckmittelleitung und entsprechende Drucksteuereinrichtungen an verschiedenen Stellen. Dadurch wird eine solche Zentralverriegelungsanlage aufwendig und störanfällig.

Wenn man die beiden pneumatischen Stellelemente in ein gemeinsames Gehäuse integriert und über eine einzige, gemeinsame Druckmittelleitung betätigen will, dann muß man eine Rangfolgesteuerung vorsehen, damit beim Verschließen einer Tür immer zunächst die Verriegelung und danach erst die Diebstahlsicherung und beim öffnen in umgekehrter Reihenfolge zunächst die Diebstahlsicherung und dann die Verriegelung betätigt werden.

Der Erfindung liegt die Aufgabe zugrunde, eine Zentralverriegelungsanlage der eingangs genannten Art so auszubilden, daß mit möglichst einfachen Mitteln beim Absperren eines Fahrzeugs zunächst verriegelt und dann diebstahlgesichert und beim öffnen genau umgekehrt zunächst diebstahlentsichert und dann entriegelt wird.

Diese Aufgabe wird bei der eingangs genannten Einrichtung erfindungsgemäß dadurch gelöst, daß
- der Verriegelungshebel in Schließrichtung über die Schließstellung hinaus bis in eine Diebstahlsicherungsstellung verstellbar ist, in der das Türschloß ausschließlich mit dem Türschlüssel zu öffnen ist.
- ein Sicherungsstift vorgesehen ist, der senkrecht zur Bewegungsrichtung der Betätigungsstangen verschiebbar angeordnet ist,
- die erste Betätigungsstange eine Betätigungsrampe und die zweite Betätigungsstange eine Rastaufnahme aufweist und
- der Sicherungsstift gegen die Rückstellkraft einer Feder mittels der Betätigungsrampe zum Eingriff in die Rastaufnahme gebracht wird, wenn der Verriegelungshebel in die Diebstahlsicherungsstellung verstellt ist.

Durch diese Gestaltung einer Zentralverriegelungsanlage kann man mit einem einzigen Stellelement ein Türschloß zwangsläufig in der richtigen Reihenfolge verriegeln und diebstahlsichern bzw. beim öffnen zunächst diebstahlentsichern und dann entriegeln. Da nur noch ein Stellelement erforderlich ist, benötigt die Zentralverriegelungsanlage bei einem pneumatisch arbeitenden Stellelement auch nur eine einzige Druckmittelzuführleitung, so daß sie einfach herstellbar und zu installieren ist. Die einzelnen Stellungen des Schlosses werden lediglich durch eine mehr oder minder hohe Druckbeaufschlagung des Betätigungselementes erreicht.

Zweckmäßig ist es, wenn zusätzlich eine mechanische Kopplung vorgesehen ist, die von einem Türschlüssel bewegbar und mittels derer der Verriegelungshebel unabhängig vom Stellelement in die öffnungsstellung schwenkbar ist.

Anstelle der einteiligen Betätigungsstange kann auch eine zweiteilige Betätigungsstange vorgesehen werden, deren Teile gegen die Rückstellkraft einer Feder in Betätigungsrichtung relativ zueinander verschiebbar sind, wobei das erste Teil sowohl mit dem Stellelement als auch mit der mechanischen Kopplung verbunden ist und die Betätigungsrampe aufweist und das zweite Teil mit dem Verriegelungshebel verbunden ist.

In weiterer Ausbildung der letztgenannten Ausführungsform kann noch vorgesehen werden, daß die Teile jeweils mit einem abgewinkelten Abschnitt über das andere Teil greifen, daß die Feder als Druckfeder ausgebildet und zwischen den abgewinkelten Abschnitten angeordnet ist und daß an jedem Teil ein Anschlag in Form eines Bundes vorgesehen ist, durch die die Verschiebung der beiden Teile relativ zueinander begrenzt ist.

Weitere Einzelheiten des Erfindungsgedankens werden anhand der in den Fig. 1 und 2 dargestellten Ausführungsbeispiele näher erläutert.
- Fig. 1: zeigt eine erste Ausführungsform des Erfindungsgedankens,
- Fig. 2: zeigt eine zweite Ausführungsform des Erfindungsgedankens.

Die Fig. 1 zeigt schematisch ein pneumatisch arbeitendes Stellelement 1, welches ein Gehäuse 2 mit einem Druckmittelanschluß 3 hat. Im Gehäuse 2 ist eine von einer Membran 4 begrenzte Arbeitskammer 5 gebildet. An der Membran 4 ist ein oberes Ende einer ersten Betätigungsstange 6 befestigt, welche mit ihrem anderen Ende an einem Verriegelungshebel 7 angelenkt ist. Die Betätigungsstange 6 verläuft zweifach abgeknickt, wobei der abgeknickte Bereich eine schräg verlaufende Betätigungsrampe 8 bildet, gegen die ein Sicherungsstift 9 mit einem Ende anliegt. Der Sicherungsstift 9 ist hierzu mit einer Feder 10 zur Betätigungsstange 6 hin vorgespannt.

Die Zeichnung zeigt weiterhin einen Türknopf 11, der über eine zweite Betätigungsstange 12 mit einem freien Ende des Verriegelungshebels 7 verbunden ist. Diese Betätigungsstange 12 hat oberhalb des Sicherungsstiftes 9 eine Rastaufnahme 13.

Beaufschlagt man das Stellelement 1 mit Druck bis zu einem festgelegten Druckniveau, dann verschiebt sich zunächst die Betätigungsstange 6 nur so weit in der Zeichnung gesehen nach unten, bis sich die Betätigungsrampe 8 soeben oberhalb des Sicherungsstiftes 9 befindet. Der Verriegelungshebel 7 schwenkt dabei in die strichpunktiert gezeigte Verriegelungsstellung. Dabei verschiebt sich auch die zweite Betätigungsstange 12 nach unten, wobei die Rastaufnahme 13 oberhalb des Sicherungsstiftes 9 bleibt. Soll die Zentralverriegelungsanlage diebstahlgesichert werden, dann ist die Arbeitskammer 5 des Stellelementes 1 mit höherem Druck zu beaufschlagen. Die Membran 4 verschiebt sich dann unter Mitnahme der Teile 6, 7, 12 weiter nach unten, so daß die Betätigungsrampe 8 den Sicherungsstift 9 gegen die Rückstellkraft der Feder 10 nach links in die Rastaufnahme 13 verschieben kann.

Baut man später in der Arbeitskammer 5 Unterdruck auf, dann wird die Betätigungsstange 6 zunächst so weit hochgezogen, daß der Sicherungsstift 9 von der Feder 10 wieder in die gezeigte Stellung verschoben werden kann. Bei weiterem Druckaufbau schwenkt der Verriegelungshebel 7 zurück in die in durchgezogenen Linien gezeigte Entriegelungsstellung.

Für den Fall, daß der Schwenkwinkel des Verriegelungshebels 7 auf den Bereich "auf-zu" beschränkt bleiben soll, kann die Betätigungsstange 6 zweiteilig ausgebildet werden. Die Fig. 2 zeigt eine aus zwei Stangenteilen 14, 15 bestehende Betätigungsstange 6, wobei jeweils über das andere Stangenteil greifende, abgewinkelte Abschnitte 16, 17 vorgesehen sind. Eine Feder 18 stützt sich gegen die Unterseite des Abschnittes 16 des unteren Stangenteiles 15 und gegen die Oberseite des Abschnittes 17 des oberen Stangenteiles 14 auf. In der dargestellten Position liegen die beiden Stangenteile 14 und 15 an einem Bund 19 oberhalb des Abschnittes 16 und einem Bund 20 unterhalb des Abschnittes 17 an.

Dreht man an einem Schlüssel 21, so kann man unter Zusammendrücken der Feder 18 durch eine gestrichelt angedeutete, mechanische Kopplung 22 den Stangenteil 14 anheben, ohne daß dabei der mit dem Verriegelungshebel 7 verbundene Stangenteil 15 bewegt werden muß. Dadurch kommt es zu einer Verschiebung der in Fig. 1 gezeigten Betätigungsrampe 8, so daß der Sicherungsstift 9 mittels der Feder 10 aus der Rastaufnahme 13 herausgezogen und in Entsicherungsstellung verschoben werden kann.

## Patentansprüche

1. Einrichtung zur Verstellung des Verriegelungshebels (7) eines Türschlosses aus einer Öffnungs- in eine Verriegelungsstellung und umgekehrt, wobei das Türschloß in der Verriegelungsstellung mit dem Außentürgriff nicht, mit dem Innentürgriff jedoch zu öffnen ist, enthaltend ein fernbedienbares Stellelement (1) und einen von Hand zu betätigenden Türknopf (11), wobei das Stellelement (1) über eine erste Betätigungsstange (6) und der Türknopf (11) über eine zweite Betätigungsstange (12) mit dem Verriegelungshebel (7) gekoppelt sind, dadurch gekennzeichnet, daß
- der Verriegelungshebel (7) in Schließrichtung über die Schließstellung hinaus bis in eine Diebstahlsicherungsstellung verstellbar ist, in der das Türschloß ausschließlich mit dem Türschlüssel zu öffnen ist,
- ein Sicherungsstift (9) vorgesehen ist, der senkrecht zur Bewegungsrichtung der Betätigungsstangen (6, 12) verschiebbar angeordnet ist,
- die erste Betätigungsstange (6) eine Betätigungsrampe (8) und die zweite Betätigungsstange (12) eine Rastaufnahme (13) aufweist und
- der Sicherungsstift (9) gegen die Rückstellkraft einer Feder (10) mittels der Betätigungsrampe (8) zum Eingriff in die Rastaufnahme (13) gebracht wird, wenn der Verriegelungshebel (7) in die Diebstahlsicherungsstellung verstellt ist.

2. Einrichtung nach Anspruch 1, dadurch gekennzeichnet, daß zusätzlich eine mechanische Kopplung (22) vorgesehen ist, die von einem Türschlüssel (21) bewegbar und mittels derer der Verriegelungshebel (7) unabhängig vom Stellelement (1) in die Öffnungsstellung schwenkbar ist.

3. Einrichtung nach Anspruch 2, dadurch gekennzeichnet, daß anstelle der Betätigungsstange (6) eine zweiteilige Betätigungsstange vorgesehen ist, deren Teile (14, 15) gegen die Rückstellkraft einer Feder (18) in Betätigungsrichtung relativ zueinander verschiebbar sind, wobei das erste Teil (14) sowohl mit dem Stellelement (1) als auch mit der mechanischen Kopplung (22) verbunden ist und die Betätigungsrampe (8) aufweist und das zweite Teil (15) mit dem Verriegelungshebel (7) verbunden ist.

4. Einrichtung nach Anspruch 3, dadurch gekennzeichnet, daß die Teile (14, 15) jeweils mit einem abgewinkelten Abschnitt (16, 17) über das andere Teil greifen, daß die Feder (18) als Druckfeder ausgebildet und zwischen den abgewinkelten Abschnitten (16, 17) angeordnet ist und daß an jedem Teil (14, 15) ein Anschlag in Form eines Bundes (19, 20) vorgesehen ist, durch die die Verschiebung der beiden Teile (14, 15) relativ zueinander begrenzt ist.

## Claims

1. Device for adjusting the locking lever (7) of a door lock from an opening position into a locking position and vice versa, wherein the door lock cannot be opened with the outer door handle but can be opened with the inner door handle in the locking position, comprising a remote-operated positioning element (1) and a manually operated door button (11), the positioning element (1) being coupled by means of a first operating rod (6) and the door button (11) being coupled by means of a second operating rod (12) to the locking lever (7), characterised in that
- the locking lever (7) is adjustable in the closing direction beyond the closing position into an antitheft position in which the door lock can be opened only with the door key,
- a securing pin (9) is provided which is arranged to be displaceable at right angles to the direction of movement of the operating rods (6, 12),
- the first operating rod (6) has an operating ramp (8) and the second operating rod (12) has a latching female element (13), and
- the securing pin (9) is brought to engage in the latching female element (13) in opposition to the restoring force of a spring (10) by means of the operating ramp (8) when the locking lever (7) is adjusted into the antitheft position.

2. Device according to claim 1, characterised in that additionally a mechanical coupling (22) is provided which can be moved by a door key (21) and by means of which the locking lever (7) is movable pivotably into the opening position independently of the positioning element (1).

3. Device according to claim 2, characterised in that instead of the operating rod (6) there is provided a two-part operating rod whose parts (14, 15) are displaceable relatively to one another in the operating direction in opposition to the restoring force of a spring (18), the first part (14) being connected both to the positioning element (1) and also to the mechanical coupling (22), and comprising the operating ramp (8), and the second part (15) being connected to the locking lever (7).

4. Device according to claim 3, characterised in that the parts (14, 15) each engage over the other part respectively with an angled-over portion (16, 17), that the spring (18) is constructed as a compression spring and is situated between the angled-over portions (16, 17), and that on each part (14, 15) there is provided an abutment in the form of a collar (19, 20) whereby the displacement of the two parts (14, 15) relatively to one another is limited.

## Revendications

1. Dispositif pour déplacer le levier de verrouillage (7) d'une serrure de porte d'une position d'ouverture à une position de verrouillage, et inversement, dispositif dans lequel, dans la position de verrouillage, la serrure de porte ne peut pas être ouverte par la poignée extérieure de la porte, mais peut toutefois l'être par la poignée intérieure de la porte, dispositif comprenant un élément de réglage (1) manoeuvrable à distance et un bouton de porte (11) devant être actionné à la main, l'élément de réglage (1) et le bouton de porte (11) étant accouplés, au levier de verrouillage (7), respectivement par l'intermédiaire d'une première tige d'actionnement (6) et d'une seconde tige d'actionnement (12), caractérisé par le fait
- que le levier de verrouillage (7) peut être déplacé dans la direction de fermeture, au-delà de la position de fermeture, jusqu'à une position de protection antivol dans laquelle la serrure de porte peut être ouverte exclusivement par la clé de porte,
- qu'il est prévu un loquet d'arrêt (9), agencé avec faculté de coulissement perpendiculairement à la direction de mouvement des tiges d'actionnement (6, 12),
- que la première tige d'actionnement (6) présente une rampe d'actionnement (8), et la seconde tige d'actionnement (12) présente un logement d'encrantage (13), et
- que le loquet d'arrêt (9) est engagé dans le logement d'encrantage (13) au moyen de la rampe d'actionnement (8), en s'opposant à la force de rappel d'un ressort (10), lorsque le levier de verrouillage (7) est déplacé à la position de protection antivol.

2. Dispositif selon la revendication 1, caractérisé par le fait qu'il est additionnellement prévu un accouplement mécanique (22) auquel un mouvement peut être imprimé par une clé de porte (21), et au moyen duquel le levier de verrouillage (7) peut être animé d'un pivotement jusqu'à la position d'ouverture, indépendamment de l'élément de réglage (1).

3. Dispositif selon la revendication 2, caractérisé par le fait qu'il est prévu, à la place de la tige d'actionnement (6), une tige d'actionnement en deux parties dont les parties (14, 15) peuvent être animées de coulissements relatifs dans la direction d'actionnement, en s'opposant à la force de rappel d'un ressort (18), la première partie (14) étant reliée tant à l'élément de réglage (1) qu'à l'accouplement mécanique (22), et étant munie de la rampe d'actionnement (8), et la seconde partie (15) étant reliée au levier de verrouillage (7).

4. Dispositif selon la revendication 3, caractérisé par le fait que les parties (14, 15) viennent coiffer l'autre partie considérée par une région coudée (16, 17) ; par le fait que le ressort (18) est réalisé sous la forme d'un ressort de pression, et est interposé entre les régions coudées (16, 17) ; et par le fait qu'il est prévu, sur chaque partie (14, 15), une butée qui revêt la forme d'un collet (19, 20) ayant pour effet de limiter le coulissement relatif des deux parties (14, 15).
